# FASCICULE DE BREVET EUROPEEN

(11) **EP 0 076 176 B1**
(45) Date de publication et mention de la délivrance du brevet: **22.05.1985**
(21) Numéro de dépôt: 82401403.9
(22) Date de dépôt: 28.07.1982
(51) Int. Cl.: A63C 7/10

(54) **Frein de ski**
Skibremse
Ski brake

(30) Priorité: 30.09.1981 FR 8118388
(43) Date de publication de la demande: 06.04.1983
(73) Titulaire: Sté. Look Société Anonyme, 58004 Nevers Cedex (FR)
(72) Inventeur: Beyl, Jean, F-58000 Nevers Nièvre (FR); Bernard, Jean, F-58000 Nevers Nièvre (FR); Guerreau, René, F-03390 Montmarault Allier (FR); Le Faou, Daniel, F-58640 Varennes Vauzelles Nièvre (FR); Peyre, Henri, F-58000 Nevers Nièvre (FR)
(74) Mandataire: Tony-Durand, Serge

## Description

La présente invention a pour objet un frein de ski qui comporte deux bras de freinage montés à pivotement dans des paliers disposés transversalement de haut en bas lorsqu'on se dirige de l'extérieur vers l'intérieur du ski. Ces bras sont reliés l'un à l'autre par un arceau élastique qui est situé au-dessus du ski et est apte à se déformer élastiquement en flexion dans son propre plan. Ce type de frein présente l'avantage que, lorsque les bras sont en position inactive, ils ne débordent pas, ou débordent peu, vers l'extérieur sur les côtés du ski.

Dans un frein connu de ce type, le ressort de commande est constitué par un arceau en fil élastique travaillant à la flexion, dont les extrémités sont attachées chacune à un bras de freinage. Cet arceau joue à la fois les rôles de ressort de commande et de pédale de manœuvre. Ce type de frein, qui est décrit dans le brevet FR-A No 2441397 (fig. 5 à 8), est particulièrement intéressant en raison de sa simplicité et de son faible prix de revient.

Malheureusement, l'expérience a montré que l'actionnement de ce frein donne naissance à des contraintes très élevées qui se développent dans l'arceau, lequel perd progressivement de son élasticité, tandis que des frottements parasitaires apparaissent dans les paliers, absorbant une grande partie de l'énergie du frein.

L'invention permet de résoudre ce problème d'une manière particulièrement simple et efficace en reliant l'arceau aux bras de freinage au moyen d'articulations dont les axes sont perpendiculaires au plan de l'arceau. Grâce à cette disposition, les contraintes de flexion se répartissent régulièrement dans l'arceau, les extrémités de celui-ci étant articulées et non plus encastrées.

L'arceau a avantageusement la forme d'un C ou d'un U selon que les articulations sont situées à l'intérieur ou à l'extérieur du ski par rapport aux paliers. L'arceau peut être réalisé en fil d'acier à ressort ou en matière plastique moulée.

L'invention sera mieux comprise au cours de la description qui va maintenant être faite en référence aux dessins annexés qui montrent, à titre d'exemples, trois modes de réalisation d'un frein de ski conforme à l'invention.
La fig. 1 est une vue de face du premier mode de réalisation, le frein étant en position active de freinage.
La fig. 2 est une vue de gauche de la fig. 1.
La fig. 3 est une vue de dessus de la fig. 1.
La fig. 4 est une vue analogue à la fig. 3, le frein étant en position inactive.
La fig. 5 est une vue de côté coupée de la deuxième forme de réalisation, le plan de coupe correspondant au plan du frein.
La fig. 5A montre un détail de la fig. 5, coupé par le plan A.
La fig. 6 est une vue de côté de la troisième forme de réalisation.
La fig. 7 est une vue de face, analogue à la fig. 2, du premier mode de réalisation du frein selon l'invention, équipé d'une palette de rechaussage.
La fig. 8 est une vue de gauche de la fig. 7.
La fig. 9 est une vue de face de la palette de rechaussage, représentée seule à échelle 1 (échelle agrandie par rapport à celle des figures précédentes).
La fig. 10 est une vue de gauche de la fig. 9.
La fig. 11 est une vue en section selon le plan XI-XI de la fig. 9.

Le frein représenté sur les fig.1 à 4 comporte une plaque de base 1 qui est fixée sur le ski S par des moyens appropriés tels que des vis 2. La plaque 1 est pourvue d'une paire de paliers 3 dont les alésages ont des axes X, Y qui sont disposés dans un plan vertical transversal au ski S, mais inclinés de haut en bas lorsqu'on se dirige de l'extérieur vers l'intérieur du ski. Dans chacun des paliers 3 est monté à pivotement un bras de freinage en fil métallique 4 qui, de manière bien connue, porte un patin de freinage 5 en matière plastique surmoulée. Les bras 4 sont prolongés du côté intérieur aux paliers 3 par des tronçons coudés 6. Le ressort de commande du frein est constitué par un arceau élastique 7 fixé par ses extrémités aux tronçons 5. L'arceau 7 est réalisé en fil d'acier à ressort et présente la forme d'un C. Conformément à l'invention, l'arceau 7 est fixé aux tronçons 6 au moyen d'articulations dont les axes Z sont perpendiculaires au plan de l'arceau.

Ces articulations disposées au-dessus des axes X, Y sont réalisées au moyen de rivets 8 qui relient les extrémités, préalablement aplaties par une opération de frappe, de l'arceau 7 et des tronçons 6.

Ce frein de ski fonctionne de la manière suivante: en chaussant son ski, le skieur applique sa chaussure contre l'arceau 7, qui sert par conséquent de pédale de manœuvre. L'arceau 7 vient se mettre à plat sur le ski tandis que les patins 5 se relèvent en se rapprochant du centre du ski, en raison de la position inclinée des axes X, Y (fig. 4). Inversement, au cours de ce mouvement, les tronçons 6 s'écartent l'un de l'autre vers l'extérieur du ski en déformant l'arceau 7 dans le sens de son ouverture (flèches F, fig. 4). Grâce aux articulations 8, l'arceau 7 se déforme de manière naturelle et régulière, un léger déplacement angulaire se produisant entre l'extrémité de ses branches et les tronçons 6.

Lorsque le skieur quitte son ski, par exemple par suite d'une chute ayant provoqué l'ouverture de la fixation de sécurité, la chaussure cesse d'appuyer sur l'arceau 7 qui se déforme pour retrouver sa forme initiale. Cette déformation fait rapprocher l'une de l'autre les articulations 8 en provoquant le basculement des bras vers leur position active de freinage.

Le frein de la fig. 5 se différencie de celui qui vient d'être décrit uniquement par le fait que l'arceau élastique 17 est réalisé en matière plastique. La forme et l'épaisseur de cet arceau sont de préférence conçues detelle manière que la contrainte de flexion soit la même sur toute la périphérie de l'arceau. L'arceau 17 est obtenu par moulage d'une résine thermoplastique telle qu'une résine acétal, par exemple.

La fig. 5A montre le mode de liaison articulée de l'arceau 17 avec les tronçons de bras 6: chaque extrémité de l'arceau 17 est conformée en chape comportant des joues 17a entre lesquelles vient se loger l'extrémité aplatie 6a du tronçon 6 associé, un rivet 8 assurant sa fixation.

Le frein de la fig. 6 se différencie des précédents par le fait que les articulations 8 de l'arceau 27 sur les bras 4 sont situées à l'extérieur du ski par rapport aux paliers 3 et en dessous des axes X, Y. Les tronçons 20 des bras 4 qui sont disposés dans les paliers 3 portent chacun une collerette d'extrémité 21 les empêchant de ressortir des paliers 3 sous l'effort exercé par l'arceau élastique 27.

L'arceau 27 est réalisé en fil d'acier à ressort conformé en U. Durant le relevage des bras vers leur position inactive, les articulations 8 se rapprochent l'une de l'autre, si bien que l'arceau est déformé cette fois dans le sens de sa fermeture. Inversement, lorsque la chaussure quitte le ski, l'arceau 27 s'ouvre pour reprendre sa forme initiale, provoquant le pivotement des bras 4 vers leur position active de freinage.

Le frein représenté sur les fig. 7 et 8 est identique à celui des fig. 1 à 4, à la différence près qu'il est équipé d'une palette de rechaussage rapportée 30. Cette palette, réalisée en matière plastique moulée, par exemple en polyamide, comprend une face dorsale 31 plane, dont le bord supérieur 32 est arrondi. Sur sa face ventrale 33, la palette présente une gorge transversale semi-cylindrique 34 et un arrêtoir central 35 pourvu de deux gorges latérales 36. La palette 30 est fixée à la pédale du frein par encliquetage élastique, d'une part, de la portion transversale de l'arceau 7 dans la gorge 34 et, d'autre part, des tronçons coudés 6 des bras 4 dans les gorges 36. La plaque de base 1 est pourvue, sur sa face supérieure, d'un bossage 10 contre lequel vient en appui la partie inférieure 37 de la palette 30.

La pédale 30 assure les fonctions suivantes:
- elle permet un meilleur glissement du dessous de la semelle de la chaussure contre la pédale du frein au cours de la mise en place de la chaussure dans la fixation de sécurité;
- grâce à l'arrêtoir 35, elle garantit un blocage en translation, vers l'intérieur du ski, des bras 4 dans les paliers 3, évitant l'apparition des frottements parasitaires à ce niveau;
- grâce à la coopération de la partie inférieure 37 avec le bossage 10, lequel sert de butée d'arrêt à l'ouverture du frein, ce dernier possède une position ouverte stable augmentant l'efficacité du freinage.

L'invention n'est pas limitée aux modes de réalisation préférentiels qui ont été décrits à simple titre d'exemples; elle en embrasse au contraire toutes les variantes. Ainsi, il serait possible d'intégrer le frein objet de la présente invention à une fixation de sécurité, notamment à une talonnière.

## Revendications

1. Frein de ski comportant deux bras de freinage (4) montés à pivotement dans des paliers (3) disposés transversalement par rapport au ski, mais dont les axes (X, Y) sont inclinés de haut en bas vers l'intérieur du ski (S), ces bras étant reliés l'un à l'autre par un arceau élastique (7, 17, 27) situé au-dessus du ski (S) et apte à se déformer élastiquement en flexion dans son propre plan, caractérisé en ce que l'arceau (7, 17, 27) est relié aux bras (4) par des articulations (8) dont les axes (Z) sont perpendiculaires à son propre plan.

2. Frein de ski selon la revendication 1, caractérisé en ce que l'arceau (7, 17) a la forme d'un C relié aux bras (4) par des articulations (8) situées au-dessus des axes (X, Y) des paliers (3), de sorte qu'il se déforme dans le sens de son ouverture lorsque les bras (4) pivotent en position inactive.

3. Frein de ski selon la revendication 1, caractérisé en ce que l'arceau (27) a la forme d'un U relié aux bras (4) par des articulations situées en dessous de l'axe des paliers (3), de sorte qu'il se déforme dans le sens de sa fermeture lorsque les bras (4) pivotent en position inactive.

4. Frein de ski selon l'une des revendications précédentes, caractérisé en ce que l'arceau (7, 27) est réalisé en fil d'acier à ressort.

5. Frein de ski selon l'une des revendications précédentes, caractérisé en ce que l'arceau (17) est réalisé en matière plastique moulée, de préférence en résine thermoplastique.

6. Frein de ski selon l'une des revendications précédentes, caractérisé en ce que les articulations (8) sont matérialisées par des rivets.

## Claims

1. Ski brake comprising two braking arms (4) which are pivotally mounted in bearings (3) disposed transversely with respect to the ski, but the axes (X, Y) of which are downwardly inclined towards the inner edge of the ski (S), these arms being connected together by means of a resilient stirrup-piece (7,17, 27) located above the ski (S) and capable of undergoing resilient deformation under bending stress in its own plane, characterized in that the stirrup-piece (7,17,28) is connected to the arms (4) by means of articulation members (8) whose axes (Z) are perpendicular to its own plane.

2. Ski brake in accordance with Claim 1, characterized in that the stirrup-piece (7, 17) has the shape of a C connected to the arms (4) by means of articulation members (8) located above the axes (X, Y) of the bearings (3), with the result that it undergoes deformation in the direction of opening when the arms (4) undergo a pivotal displacement to the inactive position.

3. Ski brake in accordance with Claim 1, characterized in that the stirrup-piece (27) has the shape of a U connected to the arms (4) by means of articulation members located below the axis of the bearings (3), with the result that it undergoes deformation in the direction of closure when the arms (4) undergo a pivotal displacement to the inactive position.

4. Ski brake in accordance with any of the preceding claims, characterized in that the stirrup-piece (7, 27) is made of spring-steel wire.

5. Ski brake in accordance with any of the preceding claims, characterized in that the stirrup-piece (17) is made of moulded plastic material, preferably of thermoplastic resin.

6. Ski brake in accordance with any of the preceding claims, characterized in that the articulation members (8) are materialized by rivets.

## Patentansprüche

1. Skibremse mit zwei Bremsarmen (4), die in transversal zum Ski (S) angeordneten Lagern (3) drehbar montiert sind, deren Achsen (X, Y) zum Innenbereich des Skis (S) von oben nach unten geneigt sind, wobei die Bremsarme (4) durch einen elastischen Bügel (7,17,27) miteinander verbunden sind, der über dem Ski (S) angeordnet und in seiner eigenen Ebene biegeelastisch verformbar ist, dadurch gekennzeichnet, dass der Bügel (7, 17, 27) mit den Bremsarmen (4) durch Gelenke (8) verbunden ist, deren Achsen (Z) senkrecht zu seiner eigenen Ebene verlaufen.

2. Skibremse nach Anspruch 1, dadurch gekennzeichnet, dass der Bügel (7, 17) C-förmig ausgebildet ist und mit den Bremsarmen (4) durch über den Achsen (X, Y) der Lager (3) liegende Gelenke (8) verbunden ist, so dass er sich in Öffnungsrichtung verformt, wenn die Bremsarme (4) in die inaktive Stellung schwenken.

3. Skibremse nach Anspruch 1, dadurch gekennzeichnet, dass der Bügel (27) U-förmig ausgebildet ist und mit den Bremsarmen (4) durch unter der Achse der Lager (3) liegende Gelenke (8) verbunden ist, so dass er sich in Schliessrichtung verformt, wenn die Bremsarme (4) in die inaktive Stellung schwenken.

4. Skibremse nach einem der vorhergehenden Ansprüche, dadurch gekennzeichnet, dass der Bügel (7, 27) aus Federstahldraht besteht.

5. Skibremse nach einem der Ansprüche 1 bis 3, dadurch gekennzeichnet, dass der Bügel (17) ein Kunststofformteil ist und vorzugsweise aus einem thermoplastischen Harz besteht.

6. Skibremse nach einem der vorhergehenden Ansprüche, dadurch gekennzeichnet, dass die Gelenke (8) von Nieten gebildet sind.
